# EUROPÄISCHE PATENTSCHRIFT

(11) **EP 0 142 462 B1**
(45) Veröffentlichungstag und Bekanntmachung des Hinweises auf die Patenterteilung: **27.01.1988**
(21) Anmeldenummer: 84810401.4
(22) Anmeldetag: 14.08.1984
(51) Int. Cl.: E03F 5/10

(54) **Kunstsumpf in einem Flüssigkeitsbecken mit einer Spülvorrichtung**
Artificial sump in a water tank having a flushing device
Carter artificiel dans un bassin d'eau comprenant un dispositif d'écoulement

(30) Priorität: 17.08.1983 CH 4493/83
(43) Veröffentlichungstag der Anmeldung: 22.05.1985
(73) Patentinhaber: Nill, Werner, CH-8400 Winterthur (CH)
(72) Erfinder: Nill, Werner, CH-8400 Winterthur (CH)
(74) Vertreter: Gachnang, Hans Rudolf

(56) Entgegenhaltungen:
- CH-A- 634 622
- DE-A- 3 121 520

## Beschreibung

Die Erfindung betrifft einen Kunstsumpf nach dem Oberbegriff des unabhängigen Patentanspruchs 1.

In Regenbecken und Kläranlagen bilden sich häufig Ablagerungen, die periodisch entfernt werden müssen. Um den Reinigungsvorgang zu erleichtern, werden in den Becken beispielsweise Spülkippen gemäss der CH-A-634622 eingebaut, die im horizontalen Zustand mit Wasser gefüllt und sich anschliessend um etwa 90° verschwenken, so dass sich ein kräftiger Wasserschwall gegen die Beckenwand ergiesst. Das Wasser strömt der Wand entlang nach unten und wird in der Rundung umgelenkt und fliesst zu dem im tiefsten Punkt des Beckenbodens liegenden Ablauf. Bei vielen Becken ist dort bereits ein unter dem Niveau des Bodens liegenden Sumpf ausgebildet. Fehlt dieser natürliche Sumpf, kann die plötzlich anfallende Wassermenge erst nach einiger Zeit durch den meist engen Ablauf abfliessen. Auf dem Beckenboden wird der Schmutz erneut abgesetzt, so dass zur Reinigung des Beckenbodens zusätzliche Arbeitsgänge erforderlich sind.

Bei bestehenden Becken ohne Sumpf müsste ein solcher durch Herausbrechen erstellt werden, was sehr kostspielig ist, Betriebsunterbrüche und Verlust des Gefälles zur Folge hat. Es ist Aufgabe der Erfindung, einen Kunstsumpf der eingangs genannten Art zu schaffen, der grosse und plötzlich anfallende Wassermengen fassen kann und der eine weitere Verschmutzung des Beckenbodens verhindert. Der Kunstsumpf soll auch bei bereits bestehenden -Becken kostengünstig einbaubar sein.

Die Aufgabe wird durch einen Kunstsumpf mit den Merkmalen des kennzeichnenden Teils des unabhängigen Anspruchs 1 gelöst. Weitere vorteilhafte Ausbildungen ergeben sich aus den abhängigen Ansprüchen.

Ein Ausführungsbeispiel der Erfindung ist nachfolgend anhand der Zeichnung näher erläutert. Es zeigen:
Fig. 1 einen Querschnitt durch ein Regenbecken mit einer Spülkippe und einem erfindungsgemässen Kunstsumpf, und als Vergleich einen natürlichen, unter Bodenhöhe liegender, gewöhnlicher Sumpf,
Fig. 2 eine Draufsicht auf ein Regenbecken mit einer Spülkippe und einem Kunstsumpf,
Fig. 3 eine Draufsicht auf ein Rundbecken mit einem Kunstsumpf, und
Fig. 4 einen Querschnitt durch eine Umrandung des Kunstsumpfes, mit schematischer Darstellung des Strömungsverlaufes.

Im Becken 12 ist mit Trägern 7 an der Decke 3 eine Spülkippe 1 befestigt, die um eine horizontale Achse 8 verschwenkbar ist. Zur Reinigung des Beckens 12 wird die Spülkippe 1 durch eine Leitung 2 mit Wasser gefüllt, bis infolge einer Verschiebung des Schwerpunktes ein Übergewicht entsteht und die Spülkippe 1 um etwa 90° in die gestrichelt dargestellte Lage schwenkt. Das Wasser strömt als kräftiger Wasserschwall 4 über die Wand, die Rundung um den Boden des Beckens 12 und reisst den anhaftenden Schmutz mit. Der Wasserschwall kann auch mit anderen Vorrichtungen, beispielsweise Spritzdüsen erzeugt werden. Das Wasser und der Schmutz gelangen über eine schanzenförmig ansteigende Fläche 20 einer Umrandung 5, die den Kunstsumpf 15 bildet. Die beispielsweise mit Bolzen 18 am Boden befestigte Umrandung 5 ist gerade so stark ansteigend und so hoch, dass das Wasser und der Schmutz mit der vorhandenen Bewegungsenergie in den Kunstsumpf 15 gelangen können und dadurch energielos wird und nicht mehr wirbelt und spritzt. Die Umrandung 5 ist am oberen Rand nach unten gebogen, womit erreicht wird, dass einerseits das Wasser direkt und ohne stark zu verspritzen, in den Kunstsumpf strömt und anderseits aus diesem auch bei rückprallendem, wirbelndem oder spritzendem Wasser nicht mehr darüber hinweg auf die Sohle 13 gelangen kann. Der Kunstsumpf 15 wirkt darüber hinweg gewissermassen als Schmutzfalle und Wasserfalle.

In der Umrandung 5 sind ca. 10 bis 30mm grosse, an die Zusammensetzung des Schmutzes angepasste Durchtrittsöffnungen 9 vorgesehen, durch die angestautes Restwasser in den Kunstsumpf 15 ablaufen kann, durch die aber keine Schmutzstücke in der Gegenrichtung zum Spülwasser wieder zurückgeschwemmt werden können. Mit den Durchtrittsöffnungen 9 wird jedoch auch eine Reinigung des Raumes unter der Umrandung 5 erreicht, da bei jedem Arbeitsgang ein Teil des Wassers durch die Durchtrittsöffnungen 9 unter die Umrandung 5 strömt und dort liegende Schmutzteile wegschwemmt. Das im Kunstsumpf 15 befindliche Wasser als auch der darin befindliche Schmutz gelangen durch den Ablauf 6 fort, wobei die Ablaufdauer unwesentlich ist. Nach Ablauf des Wassers können noch weitere Male gespült werden.

Das Fassungsvermögen des Kunstsumpfes 15 richtet sich nach der Grösse der Spülkippe 1 und ist in der Regel so gross, dass ein ganzer Wasserschwall zusammen mit dem angeschwemmten Schmutz fassbar ist. Die Umrandung 5 kann, beispielsweise mit einem Scharnier 14, neigbar ausgebildet sein, so dass die Höhe h den Gegebenheiten, wie Grösse des Beckens, Fallhöhe und -menge des Spülwassers angepasst werden kann. Die Höhe h wird so gewählt, dass der Wasserschwall mit dem mitgerissenen Schmutz über die Umrandung 5 hinaus in den Kunstsumpf fliessen kann und dann energielos ist.

Die Form der Umrandung 5 richtet sich weitgehend nach der Form des Beckens 12, der Anordnung der Spülkippen und der Form des fliessenden Wasserschwalls, sowie der Lage des Ablaufes 6. Die Figur 3 zeigt beispielsweise ein Rundbecken 10 mit einem zentralen Ablauf 6 und einer schanzenförmig ausgebildeten Umrandung 5. Zur seitlichen Lenkung des Wasserschwalls 4 können Leitbleche 11 vorgesehen sein. Diese verhindern das seitliche Auseinanderfliessen des Wasserschwalls, wenn die beispielsweise vier Spülkippen 1 wegen der Steuerung nicht miteinander kippen, oder dass der Kunstsumpf 15 nur einen Kippeninhalt aufnehmen kann und die zweiten, dritten und vierten Kippen nach der Entleerung des Kunstsumpfes betätigt werden. Der Kunstsumpf 15 kann auch kanalförmig ausgebildet sein, indem zwei geradlinige Umrandungsteile parallel angeordnet werden. In der Figur 1 ist vergleichsweise in natürlicher, unter Bodenhöhe liegender, an sich bekannter Sumpf 16 eingezeichnet. Die Umrandung 5 kann beispielsweise aus Blech, Eternit oder einem geeigneten Kunststoff hergestellt sein.

## Patentansprüche

1. Kunstsumpf in einem Flüssigkeitsbecken, das eine Spülvorrichtung (1) aufweist, mit der ein reinigender Wasserschwall (4) erzeugbar ist, der sich im Kunstsumpf (15) sammelt und durch einen innerhalb des Kunstsumpfes gelegenen Ablauf (6) abläuft, dadurch gekennzeichnet, dass auf dem Boden (13) des Flüssigkeitsbeckens (10, 12) eine eine Begrenzung des Kunstsumpfs (15) bildende, auf dem Boden (13) aufliegende Umrandung (5) mit einer zum Ablauf (6) hin ansteigenden schanzenförmig ansteigenden Fläche (20) angeordnet ist, und dass die Umrandung (5) ganz oder teilweise einen Raum umgrenzt, in dem mindestens ein Teil des gesammelten Wassers des Wasserschwalls und des mitgerissenen Schmutzes fassbar sind.

2. Kunstsumpf nach Anspruch 1, dadurch gekennzeichnet, dass die Neigung der Umrandung (5) bzw. der Fläche (20) verstellbar ist.

3. Kunstsumpf nach Anspruch 1 oder 2, dadurch gekennzeichnet, dass in der Umrandung (5) Durchtrittsöffnungen (9) vorgesehen sind, durch die Restwasser abfliessen kann und durch die Wasser zur Reinigung des Raumes unter die Umrandung (5) eintreten kann.

4. Kunstsumpf nach Anspruch 1, dadurch gekennzeichnet, dass die Umrandung (5) kranzförmig ausgebildet ist, innerhalb welcher der Sumpf ansteht.

5. Kunstsumpf nach Anspruch 1, dadurch gekennzeichnet, dass zwei geradlinig verlaufende, einander gegenüberliegende Umrandungen (5) bzw. Flächen (20) vorgesehen sind, die einen kanalförmigen Kunstsumpf bilden.

6. Kunstsumpf nach Anspruch 1, dadurch gekennzeichnet, dass die Umrandung (5) an deren oberen Rand strömungsartig nach unten gebogen ist.

7. Kunstsumpf nach Anspruch 1, dadurch gekennzeichnet, dass als Spülvorrichtung (1) eine Spülkippe an der Decke (3) des Beckens (12) angeordnet ist.

8. Kunstsumpf nach Anspruch 7, dadurch gekennzeichnet, dass zur Erzeugung des Wasserschwalls andere an sich bekannte Mittel vorgesehen sind.

9. Kunstsumpf nach Anspruch 1, dadurch gekennzeichnet, dass die Umrandung (5) den gesamten Sumpf umschliesst.

10. Flüssigkeitsbecken (12) mit einem Kunstsumpf (15) gemäss Anspruch 1.

## Claims

1. Artificial sump in a water tank, comprising a flushing device (1) by means of which a cleaning surge of water (4) can be created, said surge accumulating in artificial sump (15) an flowing out through a drain (6) located within the artificial sump, characterized by skirt (5), resting on bottom (13) of the liquid containment (10, 12), forming a delimination of artificial sump (15), and provided with a sloping through-shaped area (20) rising toward drain (6), and by skirt (5) partially or completely delimiting a chamber in which at least a portion of the water accumulated to produce the surge and the entrained dirt can be contained.

2. Artificial sump according to claim 1, characterized by the slope of skirt (5) and/or area (20) being adjustable.

3. Artificial sump according to claims 1 or 2, characterized by through openings (9) being provided in skirt (5), through which the remaining water can escape and through which the water to clean the chamber can enter beneath skirt (5).

4. Artificial sump according to claim 1, characterized by a rim-shaped design of skirt (5), within which the sump is contained.

5. Atificial sump according to claim 1, characterized by two linear and opposed skirts (5) and/or areas (20) which form a duct-shaped artificial sump.

6. Artificial sump according to claim 1, characterized by skirt (5) having a flow optimized downward bend at its upper edge.

7. Artificial sump according to claim 1, characterized by the provision of a flushing means (1) connected to the top (3) of containment (12) in the form of a pivoting container.

8. Artificial sump according to claim 7, characterized by the use of other already known means to produce the water surge.

9. Artificial sump according to claim 1, characterized by skirt (5) which encloses the entire sump.

10. Liquid containment (12) with artificial sump (15) according to claim 1.

## Revendications

1. Puisard artificiel dans un bassin à liquide qui possède un dipositif de rinçage (1) permettant de créer un vague d'eau de nettoyage (4) qui se rassemble dans le puisard artificiel (15) et s'évacue par une sortie (6) située à l'intérieur du puisard artificiel, caractérisé en ce qu'il est disposé, sur la sole (13) du bassin à liquide (10, 12) une bordure (5) délimitant le puisard artificiel (15) et reposant sur la sole (13), avec une surface montante en forme de tremplin (20) allant jusqu'à la sortie (6) et en ce que la bordure (5) délimite, en totalité ou en partie, une espace dans lequel peut être reçue au moins une partie de l'eau recueillie de la vague d'eau et des impuretés entraînées.

2. Puisard artificiel selon la revendication 1, caractérisé en ce que l'inclinaison de la bordure (5) ou de la surface (20) est réglable.

3. Puisard artificiel selon la revendication 1 ou 2, caractérisé en ce que la bordure (5) possède des ouvertures de passage (9) par lesquelles l'eau résiduelle peut s'échapper et par lesquelles de l'eau peut accéder sous la bordure (5) pour nettoyer l'espace.

4. Puisard artificiel selon la revendication 1, caractérisé en ce que la bordure (5) a une forme en couronne à l'intérieur de laquelle s'adosse le puisard.

5. Puisart artificiel selon la revendication 1, caractérisé en ce qu'il comprend deux bordures (5) ou surfaces (20) rectilignes et opposées l'une à l'autre, qui forment un puisard artificiel en forme de canal.

6. Puisard artificiel selon la revendication 1, caractérisé en ce que la bordure (5) est courbée vers le bas à son bord supérieur de façon à favoriser l'écoulement.

7. Puisard artificiel selon la revendication 1, caractérisé en ce qu'une benne basculante de rinçage est disposée sur le toit (3) du bassin (12) en tant que dispositif de rinçage (1 ).

8. Puisard artificiel selon la revendication 7, caractérisé en ce qu'il est prévu d'autres moyens connus pour créer la vague d'eau.

9. Puisard artificiel selon la revendication 1, caractérisé en ce que la bordure (5) entoure la totalité du puisard.

10. Puisard à liquide (12) comportant un puisard artificiel (15) selon la revendication 1.
